# EUROPÄISCHE PATENTSCHRIFT

(11) **EP 0 655 156 B1**
(45) Veröffentlichungstag und Bekanntmachung des Hinweises auf die Patenterteilung: **19.06.1996**
(21) Anmeldenummer: 93917707.7
(22) Anmeldetag: 29.07.1993
(51) Int. Cl.: G10K 11/02

(54) **ULTRASCHALLWANDLER**
ULTRASONIC TRANSDUCER
TRANSDUCTEUR ULTRASONORE

(30) Priorität: 13.08.1992 EP 92113833
(43) Veröffentlichungstag der Anmeldung: 31.05.1995
(73) Patentinhaber: SIEMENS AKTIENGESELLSCHAFT, D-80333 München (DE)
(72) Erfinder: THURN, Rudolf, D-95478 Kemnath (DE); BUSCH, Klaus, D-92224 Amberg (DE)
(86) Internationale Anmeldenummer: EP9302039
(87) Internationale Veröffentlichungsnummer: WO9405004

(56) Entgegenhaltungen:
- EP-A- 0 390 959
- DE-C- 852 467
- US-A- 3 421 031

## Beschreibung

Die Erfindung betrifft einen Ultraschallwandler mit einem piezoelektrischen Wandlerelement, das mit einem rotationssymmetrischen, scheibenförmigen λ/4-Anpassungskörper versehen ist.

Ein Ultraschallwandler der obengenannten Art ist aus der DE-PS 39 11 047 bekannt. Bei diesem werden durch kleine Änderungen im Durchmesser der Hauptfläche des Anpassungskörpers, bezogen auf den Durchmesser des piezokeramischen Wandlerelementes, die Schwingungen beeinflußt, um bei kleiner Dimensionierung des Ultraschallwandlers seinen Wirkungsgrad und seine Abstrahlcharakteristik zu verbessern. Ebenfalls ist der Druckschrift zu entnehmen, daß auch kleine Formänderungen der Umfangswand des Anpassungskörpers die Schwingungen erheblich ändern können. Als Konfiguration der Seitenlinie der Umfangsfläche wird eine Gerade angegeben, die divergiert oder konvergiert, so daß der Durchmesser der Hauptfläche des Anpassungskörpers geringfügig von der Hauptfläche des piezokeramischen Wandlerelementes abweicht. Auch leicht positiv oder leicht negativ gekrümmte Seitenlinien werden abhängig von der Dicke des Anpassungskörpers zum Durchmesser des Wandlerelementes als vorteilhaft angesehen, um einen relativ zentrierten hohen Schalldruck zu erreichen. Allerdings weist bei einem solchen Ultraschallwandler die sich ergebende Amplitudenverteilung ein relatives Minimum im zentralen Bereich der Abstrahlfläche auf. In radialer Richtung steigt die Amplitude an, hat ihr Maximum bei etwa dem halben Radius und fällt zum Rand hin steil ab. Durch diese Schwingungsform ergeben sich Einbußen beim erreichbaren Schalldruck und die damit verbundenen Schallkeulenformen weisen deutliche Nebenkeulen auf, die im Praxiseinsatz zu Störungen und Fehlfunktionen führen können.

Daher liegt der Erfindung die Aufgabe zugrunde, einen Ultraschallwandler der obengenannten Art zu schaffen, bei dem bei kleiner Bauform aufgrund einer verbesserten Schwingungsform mit möglichst geringen Einbußen ein hoher Schalldruck erreicht wird und bei dem die Nebenkeulenunterdrückung besser als - 30 dB ist. Zur Lösung dieser Aufgabe weist der λ/4-Anpassungskörper an seiner Umfangsfläche und/oder an seiner dem Wandlerelement zugewandten, rückseitigen Fläche einen Einschnitt auf. Ein besonders gutes Abstrahlverhalten wird erreicht, wenn der Einschnitt eine Tiefe bis maximal ein Viertel vom Scheibendurchmesser des Anpassungskörpers aufweist. Derartige Ultraschallwandler sind für den industriellen Einsatz mit guten akustischen Eigenschaften und dem Betrieb im Umgebungsmedium Luft besonders geeignet. Bei einer einfach zu fertigenden Ausführungsform weist die Umfangsfläche außerhalb des Einschnitts eine kreiszylindrische Kontur auf. Hierbei wird in einem einfach herzustellenden scheibenförmigen, kreiszylindrischen Anpassungskörper der Einschnitt nachträglich in die Umfangsfläche z.B. eingefräst. Um eine möglichst günstige, d.h. mit wenigen Verlusten behaftete Schwingungsform zu erreichen, weist die Umfangsfläche einen Einschnitt mindestens solcher Tiefe auf, daß dieser bei ungleich großen Kreisflächen an Ober- und Unterseite des λ/4-Anpassungskörpers die in diesen hineinprojiziert gedachte, von der kleineren Kreisfläche ausgehende Zylindermantelfläche schneidet. Weist das piezoelektrische Wandlerelement eine Hauptfläche vom Durchmesser D in Richtung Hauptabstrahlung der Ultraschallschwingungen auf und hat die dieser zugewandte unterseitige Kreisfläche des λ/4-Anpassungskörpers einen Durchmesser zwischen 0,9 D und 1,2 D, wird bei der Variation dieses Parameters in Verbindung mit der Form und Tiefe des Einschnitts eine besonders wirksame Schwingungsform ermöglicht. Die Wirkung des Einschnitts im Hinblick auf die akustischen Eigenschaften ist besonders gut, wenn die Tiefe des Einschnitts 0,05 - 0,15 vom Scheibendurchmesser des Anpassungskörpers beträgt. Ist der gesamte Ultraschallwandler ohne die dem beschallenden Medium zugewandte Seite der Anpaßschicht mit einer Schaumumhüllung versehen, so wird hiermit auch eine Verschmutzung im Bereich des Einschnitts mit den Vertiefungen und Ecken vermieden. Zugleich bleibt hierbei die Frontfläche des Ultraschallwandlers unverändert plan, was den Vorteil der guten Reinigungsfähigkeit bei Verschmutzung des Wandlers sowie sein optisch besseres Aussehen mit sich bringt. Besteht die Schaumumhüllung aus Polyurethan, so ist die mit dieser Schaumumhüllung vor allem angestrebte elastische Dämpfung des Ultraschallwandlers außerordentlich gut. Bei Verwendung des Ultraschallwandlers im Umgebungsmedium Luft wird das Impedanz-Anpassungsproblem, daß zwischen dem zu Schwingungen angeregten piezokeramischen Wandlerelement und der Luft besteht, vorteilhaft gelöst, wenn der λ/4-Anpassungskörper aus syntaktischem Schaum besteht.

Besonders günstig hinsichtlich der Abstrahlcharakteristik und einfach in der Herstellung ist eine Ausführungsform, bei der der Einschnitt an der rückseitigen Fläche des Anpassungskörpers als zylinderförmige Aussparung ausgeführt ist. Eine ebenso wirkungsvolle und einfache Alternative besteht, wenn der Einschnitt an der rückseitigen Fläche des Anpassungskörpers in Form von konzentrischen, ringförmigen Rillen mit einer Tiefe bis maximal der Hälfte der Dicke des Anpassungskörpers besteht.

Die Erfindung wird anhand eines Ausführungsbeispiels im folgenden näher erläutert.

Es zeigen:
- FIG 1: einen erfindungsgemäßen Ultraschallwandler im Schnitt,
- FIG 2: die Schallkeulenform vom Ultraschallwandler nach FIG 1,
- FIG 3: die Schwingungsform auf der Abstrahloberfläche vom Ultraschallwandler nach FIG 1,
- FIG 4: einen Ultraschallwandler mit rechteckförmigem Einschnitt an der Umfangsfläche,
- FIG 5: einen Ultraschallwandler mit trapezförmigem Einschnitt an der Umfangsfläche,
- FIG 6: einen Ultraschallwandler mit dreieckförmigem Einschnitt.
- FIG 7: einen Ultraschallwandler mit zylinderförmiger Aussparung an der rückseitigen Fläche des Anpassungskörpers,
- FIG 8: einen Ultraschallwandler mit ringförmigen Rillen an der rückseitigen Fläche des Anpassungskörpers.

FIG 1 zeigt einen erfindungsgemäßen Ultraschallwandler mit einer scheibenförmigen Piezokeramik 1, die über ihre Hauptfläche 7 mit einem rotationssymmetrischen, scheibenförmigen λ/4-Anpassungskörper 2 über dessen unterseitige Kreisfläche 8 verklebt ist. Die Piezokeramik 1 hat einen Durchmesser D = 32.4 mm und eine Scheibendicke hₖ = 6 mm. Sie besitzt folgende Werkstoffdaten: Dichte 7600 kg/m³, Elastizitätsmodul 65000 N/mm² und eine Querkontraktion von 0,29. Der kreiszylindrische λ /4-Anpassungskörper 2 weist an seiner Umfangsfläche 3 eine rechteckförmige Nut 4 mit einer Tiefe 5 vom Betrag tₙ = 3.8 mm und einer Höhe von hₙ = 4.5 mm als Einschnitt auf, wobei die Nut 4 von der oberseitigen Kreisfläche, d.h. von der Abstrahlfläche des Anpassungskörpers 2 einen Abstand aₙ = 2.4 mm hat und die Scheibendicke hₛ = 8.8 mm beträgt. Der Durchmesser dₛ des aus syntaktischem Schaum bestehenden Anpassungskörpers 2 stimmt mit dem der Piezokeramik 1 überein. Der Anpassungskörper 2 weist folgende Werkstoffdaten auf: Dichte 580 kg/m³, Elastizitätsmodul 2150 N/mm² und eine Querkontraktion von 0.285.

Für den Ultraschallwandler nach FIG 1 ergibt sich die Schallkeulenform gemäß FIG 2, die als praktisch nebenkeulenfrei bezeichnet werden kann, da nur Nebenkeulen mit um mehr als - 30 dB gegenüber der Hauptkeule reduzierter Schwingungsamplitude auftreten. Dieses außerordentlich günstige Verhalten ist der Profilierung der Zylindermantelfläche zu verdanken, die eine Schwingungsmode mit nahezu idealer Schwingungsamplitudenverteilung auf der Abstrahlfläche des λ /4-Anpassungskörpers 2 gemäß FIG 3 zur Folge hat. Hierin ist auf der Ordinate die Amplitude und auf der Abzisse die Längserstrekkung der Abstrahlfläche, d.h. ihr Durchmesser 4 aufgetragen.

Die FIG 4, 5, 6 zeigen weitere Ausführungsformen der erfindungsgemäßen Wandlerform. Beim Ultraschallwandler nach FIG 4 ist der Einschnitt 4 in dem λ/4-Anpassungskörper 2 zwar ebenso wie in FIG 1 nutförmig, jedoch steht hier die unterseitige Kreisfläche 8 des Anpassungskörpers 2 über die Hauptfläche 7 der Piezokeramik 1 hinaus, was einen Einfluß auf die hinsichtlich der Schwingungsform optimale Form und Lage der Nut 4 hat. Bei der in FIG 5 dargestellten Ausführungsform des Ultraschallwandlers ist der Einschnitt 4 in der Umfangsfläche 3 des kreiszylindrischen λ/4-Anpassungskörpers 2 trapezförmig. Auch kann die Mantelfläche des Anpassungskörpers 2, in die der Einschnitt 4 eingearbeitet ist, eine konisch verlaufende Seitenlinie haben. Dies zeigt z.B. FIG 6, wo der Einschnitt 4 dreieckförmig gestaltet ist und die Abstrahlfläche gegenüber der mit der Piezokeramik 1 verklebten Oberfläche des Anpassungskörpers einen größeren Durchmesser aufweist.

Die Einschnitte 4 können mehreckig gestaltet oder auch als runde Vertiefungsformen ausgeführt sein. Sie können in Umfangsflächen 3 von kreiszylindrischen oder konischen Scheiben als Anpassungskörper 2 eingearbeitet sein, deren Durchmesser an der Verklebungsfläche mit der Piezokeramik vom Durchmesser D vorzugsweise zwischen 0,9 x D und 1,2 x D beträgt.

Die exakte Geometrie der Profilierung, die die optimale Schwingungsform nach FIG 3 ergibt, hängt von den mechanischen Werkstoffdaten und Außenabmessungen des piezoelektrischen Wandlerelements 1 und des Anpassungskörpers 2 ab, wodurch auch die Größenordnung der gewünschten Betriebsfrequenz vorbestimmt wird. Sie muß für jede Kombination von Werkstoffdaten und Außenabmessungen sowie für die gewünschte Auslenkungsform neu abgestimmt und optimiert werden.

In der Mehrzahl der Anwendungsfälle ist eine schmale Schallkeule ohne Nebenkeulen vorteilhaft. Mit den erfindungsgemässen seitlichen Einschnitten kann auf der Abstrahlfläche eine Amplitudenverteilung von der Form einer Gaußschen Glockenkurve erzeugt werden mit maximaler Auslenkung im Zentrum der Abstrahlfläche und zum Rand hin stetig abfallender Amplitude. Die Gauß-Kurve ist nach der Theorie die Auslenkungsform, die zu völlig nebenkeulenfreien Schallkeulen führt. In der Praxis weisen die Wandler mit optimierten seitlichen Einschnitten, wie in FIG 2 dargestellt, extrem schwach ausgeprägte Nebenkeulen auf. Je nach Ausführungsform läßt sich eine Nebenkeulenunterdrückung von - 30 bis - 40 dB erreichen.

Mit der Form des Einschnitts in der Mantelfläche können Gauß-Kurven mit unterschiedler Flankensteilheit erzeugt werden, wodurch gleichzeitig die - 3 dB-Breite der Hauptschallkeule verändert wird. Dabei entspricht einem steilen Abfall eine breitere Keule, einem flacheren Kurvenverlauf dagegen eine sehr schmale Keule. Die damit einstellbaren Öffnungswinkel liegen zwischen etwa 8° und 25°. Durch die gaußförmige, gleichphasige Schwingungsverteilung erhöht sich zugleich das Übertragungsmaß, d.h. das Verhältnis zwischen der Spannung des empfangenen Echosignals zu der zugehörigen Sendespannung bei einem bestimmten Abstand, um bis zu Faktor 5 gegenüber einem gleichen Wandler ohne diese seitliche Profilierung.

Mit der Form der seitlichen Profilierung können aber auch andere als gaußförmige Amplituden- und Phasenverteilungen auf der Abstrahlfläche erzeugt werden. Die Schallkeule und das Übertragungsmaß können in weiten Grenzen variiert werden, um einen für den jeweiligen Anwendungsfall "maßgeschneiderten" Ultraschallsensor zu schaffen. Der der Erfindung zugrunde liegende Gedanke besteht darin, durch Konturierung an der Seitenfläche mit Einschnitten 4 vorteilhafte Verbesserungen auf der schallabstrahlenden Frontfläche zu erreichen. Die Frontfläche, d.h. die Schallabstrahlfläche selbst bleibt dabei unverändert plan und läßt sich zur Erzielung einer guten Optik bei Verschmutzung leicht reinigen. Der Ultraschallsensor wird bis auf die Abstrahlfläche in elastisches Dämpfungsmaterial, vorzugsweise Polyurethan, eingebettet, was zugleich die Verschmutzung der seitlichen Kontur mit ihren Vertiefungen und Ecken im Bereich der Einschnitte verhindert.

Mit der vorliegenden Erfindung sind Ultraschallwandler mit nahezu idealer, d.h. nebenkeulenfreier Abstrahlcharakteristik auf einfache Weise in kleiner Bauform herstellbar. Dies wird unter Benutzung von konventionellen Bauelementen für Ultraschallwandler erreicht, indem die Umfangsfläche des Anpassungskörpers durch einen in Form und Tiefe geeigneten Einschnitt profiliert wird.

Nicht nur durch Konturierungen an der Umfangsfläche 3 des Anpassungskörpers 2, sondern auch durch Einschnitte 9, 10, 11 an seiner der Piezokeramik zugewandten, rückseitigen Fläche 8 gemäß FIG 7 und 8 kann das Abstrahlverhalten des Ultraschallwandlers verbessert werden. In FIG 7 ist an der rückseitigen Fläche 8 eine zylinderförmige Aussparung 9 vorgesehen. Bei dem in FIG 8 dargestellten Ultraschallwandler bestehen die Einschnitte auf der rückseitigen Fläche 8 des Anpassungskörpers 2 in Form von konzentrischen, ringförmigen Rillen 10, 11. Ein besonders günstiges Abstrahlverhalten läßt sich bei Kombination von seitlichen und rückseitigen Profilierungen des Anpassungskörpers erreichen.

## Patentansprüche

1. Ultraschallwandler mit einem piezoelektrischen scheibenförmigen Wandlerelement (1), das mit einem rotationssymmetrischen, scheibenförmigen λ/4-Anpassungskörper (2) versehen ist, **dadurch gekennzeichnet**, daß der λ/4-Anpassungskörper (2) an seiner Umfangsfläche (3) und/oder an seiner dem Wandlerelement (1) zugewandten, rückseitigen Fläche (8) einen Einschnitt (4,9,10,11) aufweist, daß der Einschnitt (4) an der Umfangsfläche (3) eine Tiefe (5) bis maximal 1/4 vom Scheibendurchmesser (6) des Anpassungskörpers (2) aufweist und daß der durch den Einschnitt (4,9,10,11) erfaßte Flächenanteil an der Fläche (8) kleiner als die Stirnfläche des Wandlerelements (1) ist.

2. Ultraschallwandler nach Anspruch 1, **dadurch gekennzeichnet**, daß die Umfangsfläche (3) außerhalb des Einschnitts (4) der Mantelfläche eines Kreiszylinders entspricht.

3. Ultraschallwandler nach Anspruch 1, **dadurch gekennzeichnet**, daß die Umfangsfläche (3) einen Einschnitt (4) mindestens solcher Tiefe (5) aufweist, daß dieser bei ungleich großen Kreisflächen an Ober- und Unterseite des λ/4-Anpassungskörpers (2) die in diesen hineinprojeziert gedachte, von der kleineren Kreisfläche ausgehende Zylindermantelfläche schneidet.

4. Ultraschallwandler nach einem der vorangehenden Ansprüche, **dadurch gekennzeichnet**, daß das piezoelektrische Wandlerelement (1) einen Durchmesser D aufweist und daß die dem Wandlerelement (1) zugewandte unterseitige Kreisfläche (8) des λ/4-Anpassungskörpers (2) einen Durchmesser zwischen 0,8 x D und 1,2 x D hat.

5. Ultraschallwandler nach einem der vorangehenden Ansprüche, **dadurch gekennzeichnet**, daß die Tiefe des Einschnitts (4) 0.05 - 0.15 vom Scheibendurchmesser (6) des Anpassungskörpers (2) beträgt.

6. Ultraschallwandler nach einem der vorangehenden Ansprüche, **dadurch gekennzeichnet**, daß der gesamte Ultraschallwandler ohne die dem zu beschallenden Medium zugewandte Seite des Anpassungskörpers (2) mit einer Schaumumhüllung versehen ist.

7. Ultraschallwandler nach Anspruch 6, **dadurch gekennzeichnet**, daß die Schaumumhüllung im wesentliche aus Polyurethan besteht.

8. Ultraschallwandler nach einem der vorangehenden Ansprüche, **dadurch gekennzeichnet**, daß der λ/4-Anpassungskörper (2) aus syntaktischem Schaum besteht.

9. Ultraschallwandler nach einem der vorangehenden Ansprüche, **dadurch gekennzeichnet**, daß der Einschnitt an der rückseitigen Fläche (8) des Anpassungskörpers (2) als zylinderförmige Aussparung (9) mit einer Tiefe bis maximal der Hälfte der Dicke des Anpassungskörpers (2) ausgeführt ist.

10. Ultraschallwandler nach einem der Ansprüche 1 bis 8, **dadurch gekennzeichnet**, daß der Einschnitt (4) an der rückseitigen Fläche (8) des Anpassungskörpers (2) in Form von konzentrischen, ringförmigen Rillen (10, 11), mit einer Tiefe bis maximal der Hälfte der Dicke des Anpassungskörpers (2) besteht.

## Claims

1. Ultrasonic transducer having a piezoelectric disc-shaped transducer element (1) which is provided with a rotationally symmetrical, disc-shaped λ/4 matching element (2), characterized in that the λ/4 matching element (2) has a notch (4, 9, 10, 11) on its circumferential surface (3) and/or on its rear surface (8) facing the transducer element (1), and in that the circumferential surface (3) of the notch (4) has a depth (5) of up to at most 1/4 of the disc diameter (6) of the matching element (2), and in that the fractional surface of the surface (8) covered by the notch (4, 9, 10, 11) is smaller than the end face of the transducer element (1).

2. Ultrasonic transducer according to Claim 1, characterized in that the circumferential surface (3) outside the notch (4) corresponds to the lateral surface of a regular cylinder.

3. Ultrasonic transducer according to Claim 1, characterized in that the circumferential surface (3) has a notch (4) at least of such a depth (5) that, given circular surfaces of unequal size at the top side and underside of the λ/4 matching element (2), said notch cuts the imaginary lateral cylinder surface projected into it and proceeding from the smaller circular surface.

4. Ultrasonic transducer according to one of the preceding claims, characterized in that the piezoelectric transducer element (1) has a diameter D, and in that the underside circular surface (8), facing the transducer element (1), of the λ/4 matching element (2) has a diameter of between 0.8 × D and 1.2 × D.

5. Ultrasonic transducer according to one of the preceding claims, characterized in that the depth of the notch (4) is 0.05 - 0.15 of the disc diameter (6) of the matching element (2).

6. Ultrasonic transducer according to one of the preceding claims, characterized in that the entire ultrasonic transducer, except for the side of the matching element (2) facing the medium to be inspected, is provided with a foam encapsulation.

7. Ultrasonic transducer according to Claim 6, characterized in that the foam encapsulation essentially comprises polyurethane.

8. Ultrasonic transducer according to one of the preceding claims, characterized in that the λ/4 matching element (2) comprises syntactic foam.

9. Ultrasonic transducer according to one of the preceding claims, characterized in that the notch on the rear surface (8) of the matching element (2) is designed as a cylindrical cutout (9) having a depth of up to at most half the thickness of the matching element (2).

10. Ultrasonic transducer according to one of Claims 1 to 8, characterized in that the notch (4) on the rear surface (8) of the matching element (2) exists in the form of concentric, annular grooves (10, 11) having a depth of up to at most half the thickness of the matching element (2).

## Revendications

1. Transducteur ultrasonore comportant un élément transducteur (1) piézoélectrique en forme de disque, qui est muni d'un corps (2) d'adaptation λ/4 en forme de disque et à symétrie de révolution, caractérisé en ce que le corps (2) d'adaptation λ/4 comporte sur la surface (3) de sa circonférence et/ou sur sa surface (8) arrière tournée vers l'élément (1) transducteur une encoche (4, 9, 10, 11), l'encoche (4) sur la surface (3) de la circonférence a une profondeur (5) d'au maximum 1/4 du diamètre (6) du corps (2) d'adaptation et la partie de la surface (8) couverte par l'encoche (4, 9, 10, 11) est plus petite que la surface frontale de l'élément (1) transducteur.

2. Transducteur ultrasonore suivant la revendication (1), caractérisé en ce que la surface (3) de la circonférence en dehors de l'encoche (4) correspond à la surface d'enveloppe d'un cylindre circulaire.

3. Transducteur ultrasonore suivant la revendication 1, caractérisé en ce que la surface (3) de la circonférence comporte une encoche (4) d'une épaisseur (5) qu'au moins telle que cette encoche coupe, si les cercles des faces supérieures et inférieures du corps (2) d'adaptation λ/4 sont d'aires différentes, la surface de l'enveloppe du cylindre sortant de la plus petite surface de cercle et projetée en pensée dans ce corps.

4. Transducteur ultrasonore suivant l'une des revendications précédente, caractérisé en ce que l'élément (1) transducteur piézoélectrique a un diamètre D et la surface circulaire (8) inférieure, tournée vers l'élément (1) transducteur, du corps (2) d'adaptation λ/4 a un diamètre compris entre 0,8 x D et 1,2 x D.

5. Transducteur ultrasonore suivant l'une des revendications précédentes, caractérisé en ce que la profondeur de l'encoche (4) représente 0,05 à 0,15 fois le diamètre (6) du corps (2) d'adaptation.

6. Transducteur ultrasonore suivant l'une des revendications précédentes, caractérisé en ce que le transducteur ultrasonore entier est muni d'une enveloppe de mousse sauf du côté du corps (2) d'adaptation qui est tourné vers le milieu à exposer aux ultrasons.

7. Transducteur ultrasonore suivant la revendication 6, caractérisé en ce que l'enveloppe de mousse est principalement en polyuréthanne.

8. Transducteur ultrasonore suivant l'une des revendications précédentes, caractérisé en ce que le corps (2) d'adaptation λ/4 est en mousse syntactique.

9. Transducteur ultrasonore suivant l'une des revendications précédentes, caractérisé en ce que l'encoche sur la surface (8) arrière du corps (2) d'adaptation est sous la forme d'un évidement (9) en forme de cylindre et ayant une profondeur d'au maximum la moitié de l'épaisseur du corps (2) d'adaptation.

10. Transducteur ultrasonore suivant l'une des revendications 1 à 8, caractérisé en ce que l'encoche (4) sur la surface (8) arrière du corps (2) d'adaptation est sous forme de rainures (10, 11) annulaires concentriques d'une profondeur d'au maximum la moitié de l'épaisseur du corps (2) d'adaptation.
